# EUROPÄISCHE PATENTSCHRIFT

(11) **EP 0 323 575 B1**
(45) Veröffentlichungstag und Bekanntmachung des Hinweises auf die Patenterteilung: **13.10.1993**
(21) Anmeldenummer: 88120059.6
(22) Anmeldetag: 01.12.1988
(51) Int. Cl.: E05B 17/18, E05B 15/02

(54) **Sicherheitsbeschlag für mit einem Profilschliesszylinder versehene Türschlösser**
Safety armature for door locks provided with a profile locking cylinder
Armature de sécurité pour serrures de porte munies d'un cylindre de fermeture profilé

(30) Priorität: 05.01.1988 DE 8800037 U
(43) Veröffentlichungstag der Anmeldung: 12.07.1989
(73) Patentinhaber: Niemann, Hans-Dieter, D-50169 Kerpen (DE)
(72) Erfinder: Niemann, Hans-Dieter, D-50169 Kerpen (DE)
(74) Vertreter: Sturies, Herbert

(56) Entgegenhaltungen:
- DE-A- 2 820 742
- DE-U- 8 419 098
- DE-U- 8 800 037

## Beschreibung

Die Erfindung bezieht sich auf einen Sicherheitsbeschlag für mit einem Profilschließzylinder versehene Türschlösser, mit einer zumindest das Stirnende des Zylindergehäuses freilassenden Ausnehmung eines Türschilds, das einen vor das Aussenumrißprofil des Zylindergehäuses greifenden und damit dessen gewaltsames Herausziehen verhindernden Schildabschnitt hat, wobei das Stirnende des Zylindergehäuses mit der Außenfläche des Türschilds etwa bündig angeordnet ist, und wobei das Zylindergehäuse mindestens eine stirnseitige begrenzt längstiefe Umfangsausnehmung aufweist, in die der Schildabschnitt eingreift.

Profilschließzylinder sind für Sicherheitsschlösser allgemein bekannt. Der zugehörige Schlüssel hat derart gestaltete Einschnitte, daß die aus Gehäusestiften und Kernstiften bestehenden Stiftzuhaltungen mit Hilfe dieses Schlüssels entgegen einer Federbelastung soweit verschoben werden, daß die Trennstellen zwischen je einem Gehäusestift und einem Kernstift mit der Trennfläche zwischen Zylinderkern und Zylindergehäuse übereinstimmen. Dann kann der Zylinderkern mit dem Schlüssel gedreht werden und ein an dem Kern befindlicher Schließbart betätigt das zugehörige Schloß, beispielsweise im Öffnungssinne.

Eine Methode, um das Schloß ohne zugehörigen Schlüssel gewaltsam zu öffnen ist es, den Zylinderkern gewaltsam herauszuziehen, wodurch Zugang zum Schließbart geschaffen und damit eine Schloßöffnungsmöglichkeit erreicht wird. Dieses gewaltsame Herausziehen erfolgt beispielsweise derart, daß ein Schneidorgan, beispielsweise eine Schraube, in den Schlüsselkanal eingeschraubt wird und nach dem Einschrauben dem gewaltsamen Herausziehen des Zylinderkerns aus dem Zylindergehäuse dient. Bei diesem gewaltsamen Herausziehen werden die sperrenden Stifte der Stiftzuhaltungen abgeschert, und auch ein der axialen Festlegung des drehbaren Zylinderkerns im Zylindergehäuse dienender Sicherungsring vermag dieses gewaltsame Herausziehen des Zylinderkerns nicht zu verhindern. Es ist daher bereits vorgeschlagen worden, das gewaltsame Herausziehen des Zylinderkerns aus dem Zylindergehäuse dadurch zu verhindern, daß beide eine dieses Herausziehen verhindernde formschlüssige Verbindung haben, beispielsweise einen sich schlüsseleinsteckseitig verjungenden konischen Außenumfang des Zylinderkerns mit passendem Innenumfang des Zylindergehäuses. Hierdurch wird nun zwar der Zylinderkern gegen gewaltsames Herausziehen gesichert, nicht aber das Zylindergehäuse.

Um eine Sicherung des Zylindergehäuses gegen gewaltsames Herausziehen aus dem Turschloß zu erreichen, ist es allgemein bekannt, das Türschild des eingangs genannten Sicherheitsbeschlages so auszubilden, daß dieses lediglich eine kreisrunde Bohrung zum Einstecken und Drehen des Schlüsselschafts aufweist. Die Dicke des Turschilds bedingt es, daß der Profilschließzylinder bzw. sein Stirnende um ein etwa der Dicke des Türschilds entsprechendes Stück zurückversetzt angeordnet ist, so daß entweder der Schlüsselschaft entsprechend lang oder die Bohrung ausreichend groß ausgeführt werden muß. Außerdem können sich Schwierigkeiten beim Einführen und Drehen des Schlüssels ergeben, insbesondere wenn die Bohrung durch eine tellerförmige drehbare Abdeckscheibe abgedeckt ist, die mit der Aussenfläche des Türschildes bündig angeordnet ist und lediglich einen Schlitz zum Einführen des Schlüsselschafts aufweist.

Aus der DE 28 20 742 A1 ist ein Sicherheitsbeschlag mit den eingangs genannten Merkmalen bekannt, bei dem der Gehäusesteg des Zylindergehäuses gegenüber dem kreiszylindrischen Gehäuseteil gekürzt ist. In die dadurch gebildete stirnseitige Ausnehmung des Zylindergehäuses greift ein den Gehäusesteg völlig abdeckender Schildabschnitt ein. Dieser Schildabschnitt ist dünner bemessen, als das Schild im übrigen dick ist. Der bekannte Sicherheitsbeschlag erscheint daher noch verbesserungsbedürftig.

Demgegenüber liegt der Erfindung die Aufgabe zugrunde, einen Sicherheitsbeschlag der eingangs genannten Art so zu verbessern, daß das gewaltsame Herausziehen des Schließzylindergehäuses ohne Eingriffe bzw. Maßnahmen am Schlüssel oder am Türschild verhindert wird.

Diese Aufgabe wird dadurch gelöst, daß das Zylindergehäuse mindestens eine stirnseitig offene und kernparallele Nut aufweist, die etwa schilddicklang ist und derentsprechend der eingreifende Schildabschnitt profiliert ist.

Für die Erfindung ist von Bedeutung, daß das Stirnende des Zylindergehäuses mit der Außenfläche des Türschilds etwa bündig angeordnet ist. Dabei versteht sich etwa bündig derart, daß das Stirnende toleranzbedingt oder baugrößenbedingt auch einige Millimeter vorstehen oder zurückstehen kann. Unter diesen Bedingungen können herkömmliche Schlüssel zur Betätigung des Schließzylinders bzw. des Zylinderkerns verwendet werden.
Von weiterer Bedeutung ist, daß das Zylindergehäuse eine begrenzt längstiefe stirnseitige Umfangsausnehmung hat, in welche der das gewaltsame Herausziehen verhindernde Schildabschnitt eingreift. Dazu stützt sich der Schildabschnitt an dem Boden der halbsacklochartigen Umfangsausnehmung ab.
Es wird also durch Abänderung der Form des Zylindergehäuses in Verbindung mit einer Anpassung des Schildes für eine axial formschlüssige und damit das gewaltsame Herausziehen verhindernde Gestaltung von Zylindergehäuse und Türschild gesorgt. Dabei ist die Abänderung eine Ausnehmung, bei der der ausgenommene Gehäusewerkstoff quasi am Schild als sichernder Schildabschnitt vorhanden ist. Trotzdem läßt sich das angestrebte Ziel der Beibehaltung herkömmlicher Schlüsselgestaltungen erreichen. Hinzu kommt, daß die eingreifenden Schildabschnitte den Zylinder bzw. das Zylindergehäuse gegen Bewegungen sichern können, die zu einem insbesondere nach unten erfolgenden Abknicken des Zylindergehäuses im Bereich der Gewindebohrung des Gehäusestegs für die Stulpschraube führen können. Diese Sicherung ist insbesondere dann erforderlich, wenn zwischen dem Zylindergehäuse und dem dafür vorgesehenen Ausschnitt des Türschilds größere Toleranzen vorhanden sind, die also an sich solche Relativbewegungen zwischen dem Zylindergehäuse und dem Türschild zulassen, die zu Beanspruchungen des Gehäuses bzw. des Gehäusestegs im Bereich seiner Gewindebohrung für die Stulpschraube führen können. Darüber hinaus haben die Schildabschnitte eine Warnfunktion, denn es ist offensichtlich, daß es sich bei dem in Rede stehenden Zylinder bzw. Beschlag um einen Sicherheitszylinder bzw. -beschlag handelt, wodurch Einbruchsversuche von vornherein abgeschreckt werden.

Weil das Zylindergehäuse mindestens eine stirnseitig offene und kernparallele Nut aufweist, die etwa schilddicklang ist und derentsprechend der eingreifende Schildabschnitt profiliert ist, kann der Profilschließzylinder in üblicher Weise in das Türschloß bzw. in den Schloßkasten eingebaut werden, nämlich von beiden Seiten. Die Herstellung der Nut ist wenig aufwendig und am Zylindergehäuse ohne dessen unzulässige Schwächung möglich. Der Schildabschnitt kann in einem Arbeitsgang mit der Herstellung des Türschilds in die erforderliche Form gebracht werden. Besonders vorteilhaft ist es, wenn in den beiden einander gegenüberliegenden Außenwänden des Gehäusesteges des Zylindergehäuses je zwei gleich profilierte Nuten vorhanden sind, und daß das Türschild vier dementsprechende Schildabschnitte aufweist. Hierdurch ergibt sich eine symmetrische und dadurch auftretende Belastungen gleichmäßig verteilende Ausgestaltung von Zylindergehäuse und Türschild bei ansehnlicher und die Sicherungsfunktion verdeutlichender Ausgestaltung.

Die Erfindung wird anhand von in den Zeichnungen dargestellten Ausführungsbeispielen erläutert. Es zeigt:
- Fig. 1: eine teilweise geschnittene Seitenansicht eines in den unteren Teil eines Türschilds eingebauten Schließzylinders, und
- Fig. 2: die Ansicht A der Fig. 1.

Der in Fig. 1 dargestellte Sicherheitsbeschlag 21 besteht im wesentlichen aus einem Außenschild 5, welches auf der Außenseite eines Türflügels angeordnet wird, aus einem zu dem Außenschild 5 parallelen Innenschild 22, welches auf der Innenseite des Türflügels angeordnet wird, sowie aus dem Profilschließzylinder 1. Die Verbindung des Türschilds 5 mit dem Türschild 22 erfolgt über Befestigungsschrauben 23, die in Befestigungsstutzen 24 oder darin verankerte Gewindebüchsen eingedreht werden, so daß beide Schilder 5, 22 beim Anziehen der Befestigungsschraube 23 gegen die Außenflächen des nicht dargestellten Türflügels gezogen werden.

Der Profilschließzylinder 1 hat in herkömmlicher Weise einen Gehäusesteg 13 mit einer Gewindebohrung 25 zum Einsetzen von Stulpschrauben, die von einer Stirnseite des Flügels aus durch den Schloßkasten in die Gewindebohrung 25 eingeschraubt werden und damit den Schließzylinder 1 in dessen Axialrichtung festlegen. Oberhalb des Gehäusestegs 14 ist ein kreiszylindrischer Gehäuseteil 16 dem Außenschild 5 und ein weiterer kreiszylindrischer Gehäuseteil 16 dem Innenschild 22 zugeordnet, wobei zwischen den Gehäuseteilen ein drehbarer und ein Fallen- und/oder Riegelorgan des Türschlosses betätigender Schließdaumen 26 drehbeweglich angeordnet ist. Hierzu ist er mit einem Zylinderkern 3 mechanisch verbunden, der seinerseits durch den passenden, nicht dargestellten Schlüssel gedreht werden kann, der mit seinem Schlüsselschaft in den Schlüsselkanal 27 des drehbaren Zylinderkerns 3 durch einen Eintrittsschlitz 28 des Stirnendes 2 des aus Gehäusesteg 13 und den kreiszylindrischen Teilen 16 gebildeten Zylindergehäuses 10 eingeführt wird.

Das Stirnende 2 des Zylindergehäuses 10 ist in eine Ausnehmung 4 des Türschilds 5 eingebaut und liegt mit der Außenfläche 8 des Türschilds 5 bündig. Der geschlitzte Ringvorsprung 6 sichert den Kern 3 gegen Herausziehen.

Am stirnende 2 des Zylindergehäuses 10 sind im Bereich des Gehäusestegs 13 auf jeder Außenfläche 14 des Gehäusestegs 13 zwei kernparallele Nuten 12 als Umfangsausnehmungen 9 vorhanden. In diese etwa schilddicklangen Nuten 12 greifen Schildabschnitte 7 als Vorsprünge des Schilds 5 ein und verhindern dadurch, daß der Schließzylinder 1 entgegen der Richtung A aus dem Schild 5 gewaltsam herausgezogen werden kann.

## Patentansprüche

1. Sicherheitsbeschlag (21) für mit einem Profilschließzylinder (1) versehene Türschlösser, mit einer zumindest das Stirnende (2) des Zylindergehäuses (10) freilassenden Ausnehmung (4) eines Türschilds (5), das einen vor das Außenumrißprofil des Zylindergehäuses (10) greifenden und damit dessen gewaltsames Herausziehen verhindernden Schildabschnitt (7) hat, wobei das Stirnende (2) des Zylindergehäuses (10) mit der Außenfläche (8) des Türschilds (5) etwa bündig angeordnet ist, und wobei das Zylindergehäuse (10) mindestens eine stirnseitige begrenzt längstiefe Umfangsausnehmung (9) aufweist, in die der Schildabschnitt (7) eingreift, **dadurch gekennzeichnet,** daß das Zylindergehäuse (10) mindestens eine stirnseitig offene und kernparallele Nut (12) aufweist, die etwa schilddicklang ist und derentsprechend der eingreifende Schildabschnitt (7) profiliert ist.

2. Sicherheitsbeschlag nach Anspruch 1, **dadurch gekennzeichnet,** daß in den beiden einander gegenüberliegenden Außenwänden (14) des Gehäusestegs (13) des Zylindergehäuses (10) je zwei gleich profilierte Nuten (12) vorhanden sind, und daß das Türschild (5) vier dementsprechende Schildabschnitte (7) aufweist.

## Claims

1. Security fitting (21) for door locks fitted with a profile locking cylinder (1) with a recess (4), which at least exposes the face side (2) of the cylinder casing (10), in a door plate (5) which has a plate section (7) which engages in front of the external contour profile of the cylinder casing (10) and thus prevents its forced removal, wherein the face side (2) of the cylinder casing (10) is positioned almost flush with the exterior surface (8) of the door plate (5) and wherein the cylinder casing (10) has at least one circumferential recess (9) with a limited longitudinal depth on the face side in which the plate section (7) engages, characterised by the fact that the cylinder casing (10) has at least one groove (12) which is open on the face side and runs parallel to the core with this groove being approximately as long as the plate is thick and which has the same shape as the plate section which engages in it.

2. Security fitting as claimed in claim 1, characterised by the fact that the two opposite external walls (14) of the casing strut (13) of the cylinder casing (10) each have two identically profiled grooves (12) and that the door plate (5) has four identical plate sections (7).

## Revendications

1. Garniture de sécurité (21) pour des serrures de portes pourvues d'un cylindre de fermeture profilé (1), comportant une cavité (4) d'une plaque de porte (5) dégageant au moins l'extrémité frontale (2) de l'enveloppe de cylindre (10), laquelle plaque de porte (5) comporte une section de plaque (7) venant en prise devant le profil extérieur de l'enveloppe de cylindre (10) et empêchant ainsi l'arrachement par la force de celle-ci, étant précisé que l'extrémité frontale (2) de l'enveloppe de cylindre (10) est disposée pour former sensiblement une surface plane avec la surface extérieure (8) de la plaque de porte (5), et que l'enveloppe de cylindre (10) présente au moins, côté frontal, une cavité périphérique (9) d'une profondeur longitudinale limitée dans laquelle la section de plaque (7) vient en prise, caractérisée en ce que l'enveloppe de cylindre (10) comporte au moins une rainure (12) ouverte, côté frontal, et parallèle au barillet, qui présente une longueur sensiblement égale à l'épaisseur de la plaque et en fonction de laquelle est profilée la section de plaque (7) qui vient en prise.

2. Garniture de sécurité selon la revendication 1, caractérisée en ce qu'il est prévu, dans chacune des deux parois extérieures (14) opposées de la barrette (13) de l'enveloppe de cylindre (10), deux rainures (12) à profils identiques, et en ce que la plaque de porte (5) comporte quatre sections de plaque (7) correspondantes.
